# EUROPÄISCHE PATENTSCHRIFT

(11) **EP 3 527 481 B1**
(45) Veröffentlichungstag und Bekanntmachung des Hinweises auf die Patenterteilung: **02.06.2021**
(21) Anmeldenummer: 19166746.8
(22) Anmeldetag: 22.12.2015
(51) Int. Cl.: B63C 11/20, F16K 15/14, B63C 11/18

(54) **VENTILSYSTEM FÜR EINE ATEMHILFE UND MUNDSTÜCKSYSTEM FÜR EINE ATEMHILFE**
VALVE SYSTEM FOR VENTILATORY SUPPORT AND MOUTHPIECE SYSTEM FOR VENTILATORY SUPPORT
SYSTÈME DE VANNE POUR UNE AIDE RESPIRATOIRE ET SYSTÈME D'EMBOUT BUCCAL POUR UNE AIDE RESPIRATOIRE

(30) Priorität: 22.12.2014 DE 102014226778; 23.01.2015 DE 102015100961; 03.06.2015 DE 102015210273
(43) Veröffentlichungstag der Anmeldung: 21.08.2019
(62) Teilanmeldung aus: 15816188.5
(73) Patentinhaber: AMEO Sports GmbH, 82327 Tutzing (DE)
(72) Erfinder: OCKLENBURG, Matthias, 64285 Darmstadt (DE); VON HOFACKER, Jan, 82327 Tutzing (DE); NEUGEBAUER, Andreas, 82319 Starnberg (DE); MISTEREK, Reinhard, 59174 Kamen (DE)
(74) Vertreter: Kruspig, Volkmar

(56) Entgegenhaltungen:
- WO-A1-2013/167697
- CN-U- 203 497 157
- US-A- 3 415 245
- US-A- 5 518 026
- US-A- 5 937 850
- US-A1- 2006 260 703
- US-A1- 2011 168 173
- US-B1- 8 418 689

## Beschreibung

Die Erfindung betrifft ein Mundstücksystem für eine Atemhilfe nach Anspruch 1.

Aus dem Stand der Technik sind weiterhin Mundstücksysteme bzw. Mundstücke für Atemhilfen für Schwimmer bekannt, wobei die Mundstücksysteme bislang derart ausgebildet sind, dass beispielsweise die ausgeatmete Luft blasenartig vor den Augen des Schwimmers aufsteigt. Dies führt zu Beeinträchtigungen beim Schwimmen. Außerdem ist auch beim Ausatmen ein entsprechender Widerstand für den Schwimmer spürbar. Des Weiteren haben bislang bekannte Mundstücksysteme den Nachteil, dass mit diesen keine Rollwenden durchführbar sind. Bislang tritt in bekannte Mundstücksysteme bei derartigen Rollwenden Wasser ein.

In CN 203 497 157 U wird im Zusammenhang mit Fig. 5 eine Art von Fortsatz offenbart, der mehrere Öffnungen aufweist. Bei den Öffnungen handelt es sich um einzelne Materialaussparungen. Bei Verwendung des in CN 203 497 157 U gezeigten Fortsatzes ist bei Durchführen von Rollwenden mit dem Eindringen von Wasser in den Fortsatz und somit in das Mundstücksystem zu rechnen. Des Weiteren wäre der in CN 203 497 157 U zu überwindende Ausatem-Widerstand während einer Rollwende sehr hoch.

In US 3 415 245 A1 wird, wie dies insbesondere in den Fig. 2 und 6 zu erkennen ist, ein Mundstücksystem mit speziellem Aufbau offenbart. Konkret wird eine Anordnung mehrerer stiftartiger Elemente offenbart. Ausgeatmete Luft muss gemäß dieser Mundstückausbildung zunächst in einem 90°-Winkel nach links strömen, um dann geradlinig aus den Öffnungen des Mundstücksystems austreten zu können. Dieses Mundstücksystem steht somit im Zusammenhang mit einem äußerst hohen Ausatem-Widerstand.
Ausgehend von diesem Stand der Technik ist es Aufgabe der vorliegenden Erfindung, ein Mundstücksystem für eine Atemhilfe für Schwimmer derart weiterzuentwickeln, dass Rollwenden durchgeführt werden können. Außerdem ist das Mundstücksystem derart weiterzubilden, dass ausgeblasene Luft nicht mehr vor dem Kopf, insbesondere den Augen, eines Schwimmers aufgewirbelt wird.

Erfindungsgemäß wird diese Aufgabe im Hinblick auf das Mundstücksystem für eine Atemhilfe durch den Gegenstand des Patentanspruches 1 gelöst.

Vorteilhafte und zweckmäßige Ausgestaltungen des erfindungsgemäßen Mundstücksystems sind in den Unteransprüchen angegeben.

Die Erfindung betrifft ein Mundstücksystem für eine Atemhilfe für Schwimmer, umfassend ein Mundstück, ein Systemgehäuse, ein Ausatemventil und eine Luftauslassöffnung, wobei die Luftauslassöffnung mit einem Diffusorfortsatz, der eine Diffusorplatte umfasst, abgedeckt ist und die Diffusorplatte eine Vielzahl von Öffnungen aufweist.

Als Mundstück wird im Folgenden der Teil des Mundstücksystems angesehen, der zumindest teilweise von einem Schwimmer in den Mund eingeführt wird. Ein Mundstück weist typischerweise eine Beissschiene bzw. Zahnauflageplatte auf. Zumindest die obere Lippe eines Schimmers wird vorzugsweise mittels einer Abdichtauflage des Mundstücks abgedichtet.

Das Systemgehäuse dient zum einen zur Befestigung des Mundstückes und umfasst des Weiteren das Ausatemventil. Bei dem Ausatemventil kann es sich beispielsweise um ein Flatterventil handeln. Außerdem dient das Systemgehäuse des Mundstücksystems vorzugsweise zur Aufnahme eines Schnorchelrohrendes. Nach einem Ausatemventil ist innerhalb des Systemgehäuses eine Luftauslassöffnung ausgebildet, wobei diese mit einem Diffusorfortsatz abgedeckt ist. Der Diffusorfortsatz umfasst eine Diffusorplatte, die wiederum eine Vielzahl von runden und/oder ovalen und/oder ellipsenförmigen Öffnungen aufweist. Auf der Diffusorplatte ist mit anderen Worten ein Lochbild ausgebildet.

In einer Ausführungsform der Erfindung kann das Mundstück am Systemgehäuse fest arretiert sein. Außerdem ist es denkbar, dass das Mundstück austauschbar am Systemgehäuse arretiert ist, so dass das Mundstück nach entsprechendem Verschleiß austauschbar ist. Außerdem kann das Mundstück bei Verwendung durch mehrere Personen in hygienischer Art und Weise ausgetauscht werden, sofern dieses im Systemgehäuse austauschbar angeordnet ist.

Die Diffusorplatte, die von dem Diffusorfortsatz erfasst ist, weist eine, dem Ausatemventil zugewandte Innenfläche und eine von dem Ausatemventil abgewandte Außenfläche auf. Die Öffnungen in der Diffusorplatte verlaufen von der Innenfläche zur Außenfläche in einem Winkel von 40° - 85°, insbesondere von 50° - 80°, insbesondere von 60° - 76°. Die Winkelangabe ist derart zu verstehen, dass die senkrechte zur Innenfläche eine erste Bezugslinie bildet, und die Öffnungsachse im Längsschnitt durch die Diffusorplatte eine zweite Bezugslinie bildet, so dass der angegebene Winkel zwischen den beiden Linien verläuft.

Die Öffnungen in der Diffusorplatte sind rund und/oder oval und/oder ellipsenförmig ausgebildet. Die Diffusorplatte weist vorzugsweise eine derartige Dicke bzw. Materialstärke auf, dass die Öffnungen in der Diffusorplatte kurze Kanäle bzw. kurze Kapillare bilden. Die Diffusorplatte kann eine siebartige oder maschenartige Struktur aufweisen.

Im Benutzungszustand verläuft der Winkel nach vorne unten, d.h. in Richtung Kinn des Schwimmers. Dies hat zur Folge, dass die austretende Luft nicht in Richtung des Gesichtes, sondern nach hinten, d.h. in Richtung des Halses abgeleitet wird. Es entsteht folglich keine Luftblasenentwicklung bzw. -bildung vor dem Gesicht des Schwimmers. Außerdem hat eine derartige Winkelausbildung zur Folge, dass kein Wasser beim Ausüben einer Rollwende in das Mundstück hineinfließen kann.

Der beschriebene Winkel, in dem die Öffnungen ausgehend von der Innenfläche zur Außenfläche verlaufen, kann individuell an den Schwimmer, insbesondere an das Lungenvolumen und/oder die Leistungsfähigkeit und/oder die Präferenzen des Schwimmers, anpassbar sein.

Hierzu ist es vorteilhaft, dass die Diffusorplatte und/oder der Diffusorfortsatz an dem Systemgehäuse, insbesondere mittels Rast- und/oder Schnappverbindungen, auswechselbar angebracht ist bzw. sind. Je nach Trainingsstand bzw. körperlichem Zustand des Schwimmers kann eine Diffusorplatte in das Mundstücksystem austauschbar eingebaut werden, wobei sich die unterschiedlichen Diffusorplatten hinsichtlich des Winkels voneinander unterscheiden.

Das Mundstücksystem umfasst vorzugsweise ein Mundstück mit einer Beißschiene bzw. mit einer Zahnauflageplatte. Ein Querschnitt durch das erfindungsgemäße Mundstücksystem bei einer seitlichen Betrachtungsweise zeigt einen Winkel, der zwischen einer Öffnungsachse einer Öffnung der Diffusorplatte und der Beißschiene bzw. Zahnauflageplatte gebildet wird. Dieser Winkel beträgt zwischen 90 und 40°, insbesondere zwischen 80 und 50°, insbesondere zwischen 75 und 65°. Aufgrund dieses Winkels wird das Ausströmverhalten der durch die Diffusorplatte gedrückten bzw. geblasenen Luft weiter bestimmt. Außerdem trägt ein derart eingestellter Winkel zu einem angenehmen Mundtragegefühl bezüglich des Mundstücksystems bei.

Des Weiteren ist es denkbar, dass das Systemgehäuse mindestens eine seitliche Öffnung aufweist, in der ein Schnorchelrohr drehbeweglich gelagert ist. Das Mundstücksystem ist folglich vorzugsweise nicht fest mit dem Schnorchelrohr verbunden, vielmehr ist es vorteilhaft, wenn das Schnorchelrohr innerhalb des Mundstücksystems drehbeweglich gelagert ist.

In einer weiteren Ausführungsform der Erfindung ist es denkbar, dass das Systemgehäuse zwei gegenüberliegende seitliche Öffnungen aufweist, in denen jeweils ein Schnorchelrohr drehbeweglich gelagert ist.

Es ist denkbar, dass eine, vorzugsweise kreisringförmige oder ellipsenringförmig ausgebildete Flanschfläche eines Schnorchelrohrs im Systemgehäuse des Mundstücksystems an einer, die seitliche Öffnung begrenzende, Innenfläche drehbeweglich angeordnet oder anordenbar ist. Aufgrund einer derartigen Anordnung kann das Mundstücksystem und/oder das Schnorchelrohr hinsichtlich der jeweiligen Positionierung individuell an den Kopf des jeweiligen Schwimmers angepasst werden.

Die Erfindung wird im Folgenden anhand von Ausführungsbeispielen unter Bezugnahme auf die beigefügten Zeichnungen näher erläutert. Weitere Merkmale und Vorteile der Erfindung ergeben sich aus der nachfolgenden Beschreibung in Verbindung mit diesen Zeichnungen.

Darin zeigen:
- Fig. 2a - 2h:: ein erfindungsgemäßes Mundstücksystem und Bauteile dieses Mundstücksystems.

Im Folgenden werden für gleiche und gleich wirkende Teile gleiche Bezugszeichen verwendet.

In den Fig. 2a - 2c ist ein erfindungsgemäßes Mundstücksystem 20 dargestellt. Dieses Mundstücksystem 20 umfasst ein Mundstück 21, ein Systemgehäuse 22, ein Ausatemventil 23 und eine Luftauslassöffnung 24, wobei die Luftauslassöffnung mit einem Diffusorfortsatz 25, der eine Diffusorplatte 26 umfasst, abgedeckt ist und die Diffusorplatte 26 eine Vielzahl von Öffnungen 27 aufweist.

Die Luftauslassöffnung beschreibt demnach den Zwischenraum zwischen dem Ausatemventil 23 und der Diffusorplatte 26. Die Diffusorplatte weist eine, dem Ausatemventil 23 zugewandte Innenfläche 28 und eine von dem Ausatemventil 23 abgewandte Außenfläche 29 auf. Die Öffnungen 27 in der Diffusorplatte 26 verlaufen von der Innenfläche 28 zur Außenfläche 29 in einem Winkel δ von 60° - 76°. In den dargestellten Schnittzeichnungen verlaufen die Öffnungen 27 demnach ausgehend von dem Mund nach schräg unten in Richtung des Kinns. Somit werden keine Luftblasen vor dem Gesicht des Schwimmers entwickelt. Die ausgestoßene Luft strömt in Richtung des Kinns bzw. des Nackens ab. Der beschriebene Winkel δ kann an das Lungenvolumen und/oder die Leistungsfähigkeit und/oder die Präferenzen des Schwimmers anpassbar sein. Die ausgeatmete Luft strömt entlang der in Fig. 2h dargestellten Pfeilrichtungen.

Wie den Fig. 2b - 2h entnommen werden kann, kann die Diffusorplatte 26 und/oder der Diffusorfortsatz 25 an dem Systemgehäuse 22 insbesondere mittels Rast -und/oder Schnappverbindungen auswechselbar angebracht sein. Im dargestellten Beispiel weisen die Öffnungen 27 der Diffusorplatte, die gewölbt (siehe hierzu Fig. 2h) verläuft, parallel zueinander verlaufende Öffnunsachsen auf.

Die Öffnung 27, die die von oben gesehene erste Öffnung darstellt, verläuft parallel zu einer mittleren Öffnung 27' sowie parallel zur letzten Öffnung 27", die im Bodenbereich 30 der Diffusorplatte 26 ausgebildet ist. Die Öffnungen (27") im Bodenbereich 30 der Diffursplatte weisen einen anderen Winkel auf, sodass die Parallelität der Öffnungen bzw. Öffnungsachsen hergestellt werden kann. Zusammen mit einem Befestigungsflansch 31 bildet die Diffusorplatte 26 den Diffusorfortsatz 25. Der Diffusorfortsatz 25 kann auf das Systemgehäuse 22 aufgesteckt werden.

Das Systemgehäuse 22 weist im vorliegenden Beispiel zwei gegenüberliegende seitliche Öffnungen 32 auf, in denen jeweils ein Schnorchelrohr 40 drehbeweglich gelagert ist. Das Schnorchelrohr 40 kann hierzu vorzugsweise eine kreisringförmige oder ellipsenförmig ausgebildete, Flanschfläche aufweisen, wobei die Flanschfläche (nicht dargestellt) an einer, die seitliche Öffnung 32 begrenzende Innenfläche drehbeweglich angeordnet ist.

In Fig. 2c wird des Weiteren dargestellt, dass das Mundstück 21 derart am Systemgehäuse 22 angeordnet sein kann, dass eine gedachte Verlängerung durch eine Zahnauflageplatte 82 des Mundstücks 21 mit den Erstreckungen der in der Diffusorplatte 26 ausgebildeten Öffnungen 27 einen Winkel beschreibt, der 60 bis 80°, insbesondere 65 bis 75°, insbesondere 70°, ist.

Mit Hilfe des erfindungsgemäßen Mundstücksystems 20 ist es möglich, dass ein Schwimmer eine Rollwende durchführen kann, wobei kein Wasser in das Mundstücksystem 20 eindringen kann. Dies ist vor allen Dingen aufgrund der schräg verlaufenden Öffnungen 27 möglich.

In den Fig. 2a und 2b wird des Weiteren ein erfindungsgemäßes Schnorchelrohr 40 dargestellt. Das Schnorchelrohr 40 umfasst einen dem Mundstück 21 bzw. dem Mundstücksystem 20 zugewandten ersten Abschnitt 91 und einen eine Lufteinlassöffnung bzw. dem Ventilsystem 10 zugeordneten zweiten Abschnitt 92.

Den Fig. 2a und 2b ist zu entnehmen, dass das Schnorchelrohr 40 mehrfach gebogen ist. Bei einer Betrachtung des Schnorchelrohrs 40 im Benutzungszustand der Atemhilfe in einer Seitenansicht, wie diese in Fig. 2b dargestellt ist, wird ersichtlich, dass der zweite Abschnitt 92 vom ersten Abschnitt 91 abgewinkelt ist. Der zweite Abschnitt 92 ist insbesondere in Richtung der Ausblasrichtung AR des Mundstücks 21 bzw. des Mundstücksystems 20 abgewinkelt. Der Winkel ϕ, der die Abwinklungen des zweiten Abschnitts 92 vom ersten Abschnitt 91 beschreibt und beträgt insbesondere 12 bis 18°.

Der erste Abschnitt 91 und der zweite Abschnitt 92 sind bei einer Betrachtung des Schnorchelrohrs 40 im Benutzungszustand der Atemhilfe in Draufsicht, wie diese in Fig. 2a dargestellt ist, derart gebogen, dass eine konvexe Biegung vorliegt, die in etwa der Kopfform eines Schwimmers entspricht. Aus dieser Betrachtungsweise geht auch hervor, dass der erste Abschnitt 91 eine lineare Längserstreckung LE1 aufweist, die mindestens dem 1,8-Fachen, insbesondere mindestens dem 2-Fachen Maß der linearen Längserstreckung LE2 des zweiten Abschnitts 92 entspricht. Die linearen Längserstreckungen LE1 und LE2 beschreiben somit den linearen Abstand zwischen den jeweiligen Enden des ersten Abschnitts 91 bzw. des zweiten Abschnitts 92.

In Fig. 2a ist des Weiteren zu erkennen, dass der Biegungsradius r1 im ersten Abschnitt 91 als ein konvexer Biegungsradius r1 ausgebildet ist, der im Vergleich zum Biegungsradius r2 des zweiten Abschnitts 92 unterschiedlich ausgebildet sein kann. Im zweiten Abschnitt 92 kann des Weiteren an der äußeren Oberfläche ein Absatz ausgebildet sein derart, dass auf den zweiten Abschnitt 92 zumindest abschnittsweise ein kappenartiges Gehäuse, insbesondere das dargestellte Ventilgehäuse 1, aufgeschoben werden kann. Im Bereich des Absatzes kann das Schnorchelrohrgehäuse im Querschnitt einen im Vergleich zum restlichen Schnorchelrohrgehäuse des zweiten Abschnitts 92 verringerten Außenumfang aufweisen.

### Bezugszeichenliste

1 Ventilgehäuse
2 Ventilmembran
3 Kontaktierungsabschnitt
4 Erstes Ende
5 Befestigungselement
6 Zweites Ende
7 Lufteinlassöffnung
8 Öffnung
9 Schnorchelrohrende
10 Ventilsystem
11, 11' Ventilmembranabschnitt
12 Innenoberfläche
13 Begrenzungsfläche
14 Endabschnitt Ventilmembran
15 Klemmabschnitt
16 Abgeschrägte Fläche
17 Abschnitt Ventilmembran
18 Strebenartiges Element
19 Endabschnitt Ventilgehäuse
20 Mundstücksystem
21 Mundstück
22 Systemgehäuse
23 Ausatemventil
24 Luftauslassöffnung
25 Diffusorfortsatz
26 Diffusorplatte
27, 27', 27" Öffnung
28 Innenfläche
29 Außenfläche
30 Bodenbereich Diffusorplatte
31 Befestigungsflansch
32 Seitliche Öffnung
33 Strebenartiges Element
34 Strebenartiges Element
35 Gitterartige Abdeckung
40 Schnorchelrohr
41 Schwächungskontur
42 Markierung
43 Lufteinlassöffnung
44 Schnorchelrohrabschnitt
45, 45' Ventilgehäuseabschnitt
46 Abschnitt
47 Anschlagskante
48 Endkante
49 Ausnehmung
51 Rohrflächenabschnitt
52 Vertiefung
53 Magnetisches Element
54 Befestigungsmagnet
55 luftdurchlässige Abdeckung
56 runde Öffnung
56' Kanal
57 Einkerbung
60 Atemhilfe
61 Kopfbefestigungssystem
62 Längliches Befestigungselement
63 Erster Endabschnitt
64 Zweiter Endabschnitt
65 Rohrflächenabschnitt
66 Vertiefung
67 Ausnehmung
68 Befestigungsmittel
69 Drehknopf
70 Schwimmbrille
71 Kopfbefestigungssystem
72 Befestigungselement
73 Erster Endabschnitt
74 Zweiter Endabschnitt
75 Glas
76 Rastsystem
77 Randabschnitt
78 Drehknopf
79 Kopfauflageplatte
80 Kopfauflageplatte
81 Kopf
82 Zahnauflageplatte
83 Ausnehmung
84 Biegeabschnitt
85, 85' Abschlusskappe
86 Abschlussfläche
87 Querstrebe
88 Abschlusskante
89 Öffnung
90 Führungselement
91 erster Abschnitt
92 zweiter Abschnitt
α, α' Winkel zwischen Ventilmembranabschnitten, insbesondere zwischen den Endabschnitten der Ventilmembran
β Winkel zwischen Innenoberfläche und Begrenzungsfläche
ε Winkelöffnung lamellenartig angeordnete Querstreben
ϕ Winkel Schnorchelrohr bezüglich abgewinkelten zweiten Abschnitt
Winkel zwischen Zahnauflageplatte und Öffnungen Diffusor-platte
γ Winkel abgeschrägte Fläche
δ Winkel Öffnung Diffusorplatte
Ω Winkel Position Drehknopf
AR Ausblasrichtung
L Längsachse
Q₁ Innenquerschnitt
Q₂ Außenquerschnitt
L_{S} Schnorchelrohrlänge
P1 Pfeil
LE1 lineare Längserstreckung erster Abschnitt
LE2 lineare Längserstreckung zweiter Abschnitt
r1 Biegungsradius erster Abschnitt
r2 Biegungsradius zweiter Abschnitt

## Patentansprüche

1. Mundstücksystem (20) für eine Atemhilfe (60) für Schwimmer, umfassend ein Mundstück (21), ein Systemgehäuse (22), ein Ausatemventil (23) und eine Luftauslassöffung (24), wobei die Luftauslassöffnung (24) mit einem Diffusorfortsatz (25), der eine Diffusorplatte (26) umfasst, abgedeckt ist und die Diffusorplatte (26) eine Vielzahl von runden und/oder ovalen und/oder ellipsenförmigen Öffnungen (27) aufweist,
**dadurch gekennzeichnet, dass**
die Diffusorplatte (26) eine, dem Ausatemventil (23) zugewandte Innenfläche (28) und eine von dem Ausatemventil (23) abgewandte Außenfläche (29) aufweist, wobei die Öffnungen (27) in Form von kleinen Kanälen und/oder Kapillaren in der Diffusorplatte (26) von der Innenfläche (28) zur Außenfläche (29) in einem Winkel (δ) von von 40° - 85° verlaufen, wobei der Winkel (δ) im Benutzungszustand der Atemhilfe (60) in Richtung Kinn des Schwimmers verläuft.

2. Mundstücksystem (20) nach Anspruch 1,
**dadurch gekennzeichnet, dass**
die Diffusorplatte (26) und/oder der Diffusorfortsatz (25) an dem Systemgehäuse (22), insbesondere mittels Rast- und/oder Schnappverbindungen, auswechselbar angebracht ist.

3. Mundstücksystem (20) nach einem der Ansprüche 1 bis 2,
**dadurch gekennzeichnet, dass**
das Systemgehäuse (22) mindestens eine seitliche Öffnung (32) aufweist, in der ein Schnorchelrohr (40) drehbeweglich gelagert ist.

4. Mundstücksystem (20) nach Anspruch 3,
**dadurch gekennzeichnet, dass**
eine, vorzugsweise kreisringförmig oder ellipsenringförmig ausgebildete, Flanschfläche eines Schnorchelrohrs (40) im Systemgehäuse (22) an einer,
die seitliche Öffnung (34) begrenzende, Innenfläche drehbeweglich angeordnet oder anordenbar ist.

## Claims

1. A mouthpiece system (20) for a breathing aid (60) for swimmers, comprising a mouthpiece (21), a system housing (22), an exhalation valve (23), and an air outlet opening (24), wherein the air outlet opening (24) is covered with a diffusor extension (25) comprising a diffusor plate (26), and the diffusor plate (26) includes a plurality of circular and/or oval and/or elliptical openings (27),
**characterized in that**
the diffusor plate (26) includes an inner surface (29) facing the exhalation valve (23) and an outer surface (29) facing away from the exhalation valve (23), wherein the openings (27) extend in the form of small channels and/or capillaries in the diffusor plate (26) from the inner surface (28) to the outer surface (29) at an angle (δ) of 40° - 85°, wherein the angle (δ), in the state of use of the breathing aid (60), extends towards the chin of the swimmer.

2. The mouthpiece system (20) according to claim 1,
**characterized in that**
the diffusor plate (26) and/or the diffusor extension (25) is/are attached at the system housing (22) to be exchangeable, in particular by means of latching connections and/or snap connections.

3. The mouthpiece system (20) according to any one of claims 1 to 2,
**characterized in that**
the system housing includes at least one lateral opening (32) in which a snorkel tube (40) is rotatably supported.

4. The mouthpiece system (20) according to claim 3,
**characterized in that**
a flange surface, preferably formed to be circular ring-shaped or elliptical ring-shaped, of the snorkel tube (40) is disposed or disposable in the system housing (22) to be rotatable at an inner surface delimiting the lateral opening (34).

## Revendications

1. Système formant embout buccal (20) pour une aide respiratoire (60) pour nageurs, comportant un embout buccal (21), un boîtier de système (22), une valve d'expiration (23) et une ouverture de sortie d'air (24), l'ouverture de sortie d'air (24) étant recouverte d'un prolongement de diffuseur (25) pourvu d'une plaque de diffuseur (26), et la plaque de diffuseur (26) présentant une pluralité d'ouvertures (27) rondes et/ou ovales et/ou elliptiques,
**caractérisé en ce que**
la plaque de diffuseur (26) présente une surface intérieure (28) tournée vers la valve d'expiration (23) et une surface extérieure (29) détournée de la valve d'expiration (23), les ouvertures (27) s'étendant sous forme de petits canaux et/ou de capillaires dans la plaque de diffuseur (26) depuis la surface intérieure (28) jusqu'à la surface extérieure (29) selon un angle (δ) de 40° à 85, l'angle (δ) s'étendant en direction du menton du nageur, à l'état d'utilisation de l'aide respiratoire (60).

2. Système formant embout buccal (20) selon la revendication 1,
**caractérisé en ce que**
la plaque de diffuseur (26) et/ou le prolongement de diffuseur (25) est fixé(e) de manière interchangeable au boîtier de système (22), en particulier au moyen de liaisons par enclenchement et/ou encliquetage.

3. Système formant embout buccal (20) selon l'une des revendications 1 à 2,
**caractérisé en ce que**
le boîtier de système (22) présente au moins une ouverture latérale (32) dans laquelle un tube de tuba (40) est monté de manière mobile en rotation.

4. Système formant embout buccal (20) selon la revendication 3,
**caractérisé en ce que**
une surface de bride d'un tube de tuba (40) dans le boîtier de système (22), qui est réalisée de préférence sous forme d'anneau circulaire ou d'anneau elliptique, est disposée ou peut être disposée de manière mobile en rotation sur une surface intérieure délimitant l'ouverture latérale (34).
